# EUROPÄISCHE PATENTSCHRIFT

(11) **EP 0 530 137 B1**
(45) Veröffentlichungstag und Bekanntmachung des Hinweises auf die Patenterteilung: **15.02.1995**
(21) Anmeldenummer: 92810535.2
(22) Anmeldetag: 15.07.1992
(51) Int. Cl.: B42F 7/02

(54) **Aus Papier bestehende, mit einem Kunststoff-Fenster versehene Sichtmappe**
Paper file with a plastic window
Dossier classeur de documents en papier avec une fenêtre en plastique

(30) Priorität: 16.08.1991 CH 2424/91
(43) Veröffentlichungstag der Anmeldung: 03.03.1993
(73) Patentinhaber: ELCO PAPIER AG, CH-4123 Allschwil (CH)
(72) Erfinder: Morpain, Werner, CH-4123 Allschwil (CH)
(74) Vertreter: Eder, Carl E.

(56) Entgegenhaltungen:
- DE-U- 9 105 634
- FR-A- 1 326 455
- FR-A- 2 154 923

## Beschreibung

Es sind Sichtmappen aus Papier im Handel, die aus Papier bestehen und mit einem glasklaren Fenster aus Kunststoff versehen sind. Die das Fenster bildende Kunststoff-Folie ist, wie das bei Fenster-Couverts üblich ist, an der Innenseite einer der beiden die Mappe bildenden Wände befestigt. Eine derartige Sichtmappe ist z.B. aus DE-U-9 105 634.9 bekannt.

Solche Mappen sind mit oder ohne Vordruck erhältlich. Sie werden im Gebrauch von Hand oder mit der Schreibmaschine beschriftet. Oft wäre es erwünscht, die Mappe in einem Kopiergerät zu bedrucken, sei es, weil viele Mappen mit dem gleichen Text zu versehen sind, sei es, weil auf ihr irgendwelche Zeichnungen, Signete oder andere graphische Informationen angebracht werden sollten, die sich am einfachsten mit Hilfe eines Kopiergerätes aufbringen lassen.

Da sich das den wesentlichen Teil der Mappe bildende Papier und die das Kunststoff-Fenster bildende Kunststoff-Folie bei der in einem Kopiergerät auf sie einwirkenden Hitze verschieden verhalten, werden derartige Sichtmappen beim Durchlauf durch ein Kopiergerät üblicherweise beschädigt, sodass ein direktes Bedrucken und Beschriften nicht möglich ist. Bis jetzt hat man daher selbstklebende Adressetiketten im Kopiergerät bedruckt und sie dann auf die Sichtmappen augeklebt. Dies ist wegen den zusätzlichen Handgriffen umständlich, wegen der begrenzten Grösse der Etiketten unpraktisch und zudem unschön, weil die Etiketten meist eine andere Farbe als die Sichtmappe haben.

Die aus Papier bestehende, mit einem Kunststoff-Fenster versehene Sichtmappe nach der vorliegenden Erfindung lässt sich nun im Kopiergerät bedrucken, obwohl auch bei ihr das Kunststoff-Fenster durch eine an der Innenseite der einen Mappenwand befestigten Folie gebildet wird. Das ist deswegen möglich, weil erfindungsgemäss die Fenster-Folie auf der Mappenaussenseite durch ein mit der Mappenwand aus einem Stück bestehende, von der restlichen Mappenwand durch eine Perforation abgegrenzten Abdeckung bedeckt ist.

Nachfolgend wird anhand der beiliegenden Zeichnung ein Ausführungsbeispiel der Erfindung beschrieben. In der Zeichnung zeigt
die Fig. 1 eine Draufsicht auf die Vorderseite einer erfindungsgemässen Sichtmappe und
die Fig. 2 einen Schnitt nach der Linie II-II der Fig. 1, wobei jedoch die Dicke der einzelnen Materialschichten in grösserem Massstab gezeichnet ist als ihre Länge.

Die in der Fig. 1 als Ganzes mit 1 bezeichnete Sichtmappe wurde durch einmaliges Falten eines Stanzlings aus Papier hergestellt und besitzt am linken Rand eine Faltkante 1a und unten einen durch eine Klappe 1b gebildeten Abschluss. An der rechten Kante 1c und an der obern Kante 1d ist die Sichtmappe offen. Die vordere Mappenwand 2 ist mit einer Perforation 2a versehen, die eine die Fensteröffnung bedeckende Abdeckung 2c umgrenzt. Die Fensteröffnung selbst ist mit einer durchsichtigen Kunststoff- Folie 3 verschlossen, die mit ihrem Randbereich auf der Mappeninnenseite an der Mappenwand befestigt ist und zwar an dem die Fensteröffnung umgebenden Bereich 2b. Eine derartige Sichtmappe, bei der das Kunststoff-Fenster durch die Abdeckung 2c bedeckt ist, lässt sich nun ohne weiteres in einem Kopiergerät bedrucken.

Nach dem Bedrucken kann man die durch die Perforation 2a begrenzte Abdeckung 2c entfernen.

## Patentansprüche

1. Aus Papier bestehende, mit einem Kunststoff-Fenster versehene Sichtmappe (1), bei welcher das Kunststoff-Fenster durch eine an der Innenseite der einen Mappenwand befestigte Folie (3) gebildet wird, dadurch gekennzeichnet, dass die Fenster- Folie auf der Mappenaussenseite durch eine mit der Mappenwand (2) aus einem Stück bestehende, von der restlichen Mappenwand durch eine Perforation (2a) abgegrenzte Abdeckung (2c) bedeckt ist.

## Claims

1. Window file (1) consisting of paper, which is provided with a plastics material window and in which the plastics material window is formed by a foil (3) fastened at the inner side of the one file wall, characterised thereby that the window foil is covered on the file outer side by a covering (2c) consisting of one piece with the file wall (2) and separated off from the rest of the file wall by a perforation (2a).

## Revendications

1. Chemise de présentation (1), en papier et pourvue d'une fenêtre en matière plastique, dans laquelle la fenêtre en matière plastique est formée d'une feuille (3) fixée sur la face intérieure de l'une des feuilles de la chemise, caractérisée en ce que la feuille formant la fenêtre est couverte, sur la face extérieure de la chemise, d'une couverture (2c) réalisée d'une pièce avec la feuille de chemise (2) et délimitée par des perforations (2a) vis-à-vis du reste de la feuille de chemise.
